# FASCICULE DE BREVET EUROPEEN

(11) **EP 0 147 325 B1**
(45) Date de publication et mention de la délivrance du brevet: **10.05.1989**
(21) Numéro de dépôt: 84402703.7
(22) Date de dépôt: 21.12.1984
(51) Int. Cl.: H01Q 19/20

(54) **Antenne à deux réflecteurs cylindro-paraboliques croisés, et son procédé de fabrication**
Antenne mit zwei gekreuzten parabolisch-cylindrischen Reflektoren und Verfahren zur Herstellung derselben
Antenna with two orthogonal parabolic cylindrical reflectors and process for making it

(30) Priorité: 30.12.1983 FR 8321098
(43) Date de publication de la demande: 03.07.1985
(73) Titulaire: THOMSON-CSF, 75008 Paris (FR)
(72) Inventeur: Drabowitch, Serge, F-75379 Paris Cedex 08 (FR); Aubry, Claude, F-75379 Paris Cedex 08 (FR); Casseau, Daniel, F-75379 Paris Cedex 08 (FR); Bouko, Jean, F-75379 Paris Cedex 08 (FR)
(74) Mandataire: Benoit, Monique

(56) Documents cités:
- FR-A- 2 321 781
- FR-A- 2 451 114
- GB-A- 633 061
- US-A- 2 597 391
- US-A- 3 820 116

## Description

La présente invention a pour objet une antenne à deux réflecteurs cylindro-paraboliques croisés à rotation de polarisation, pour l'émission et/ou la réception d'une onde hyperfréquence. Elle a également pour objet un procédé de fabrication de cette antenne.

Dans certaines applications, il est nécessaire de disposer d'antennes pour lesquelles la largeur (à mi-puissance) du faisceau rayonné ne soit pas identique en site et en gisement: par exemple, pour une antenne de poursuite qui est susceptible de poursuivre un objectif volant à basse altitude, il est nécessaire d'avoir une largeur de faisceau en gisement maximale pour une largeur en site minimale, afin d'éviter les réflexions parasites sur le sol.

Pour obtenir une telle antenne, dite dissymétrique, il est possible d'utiliser une source d'ondes hyperfréquences émettant un faisceau dont la largeur soit différente dans les deux directions site et gisement. Toutefois, une telle source s'avère présenter de moins bonnes caractéristiques qu'une source symétrique. Notamment, dans une telle source, les centres de phase dans les plans gisement et site ne sont pas confondus et, pour chacun d'eux, sa position varie avec la fréquence de l'onde émise; la consequence en est une défocalisation du faisceau d'ondes émis et, par suite, une augmentation du niveau des lobes secondaires du diagramme de rayonnement, ce qui constitue un inconvénient. Plus généralement, plus le diagramme de rayonnement de la source est différent en site et en gisement, moins ses caractéristiques sont constantes en fréquence. De ce fait, les antennes dissymétriques ainsi réalisées sont limitées en largeur de bande de fonctionnement et/ou en ce qui concerne le rapport des largeurs des faisceaux en site et en gisement.

La présente invention a pour objet une antenne permettant d'éviter cet inconvénient par utilisation d'une source ayant sensiblement le même rayonnement dans les deux plans, site et gisement, la d'issymétrie étant obtenue en sortie de la source à l'aide de deux réflecteurs cylindro-paraboliques dont les génératrices sont orthogonales; la source est de préférence placée au voisinage du centre de l'un des réflecteurs, dit réflecteur principal, qui est muni en outre de moyens de rotation de polarisation; le deuxième réflecteur, dit réflecteur auxiliaire, est placé en vis-à-vis du précédent et il est tel qu'il soit transparent à une onde hyperfréquence d'une polarisation donnée et qu'il réfléchisse les ondes de polarisation orthogonale à la précédente. Une antenne possédant les caractéristiques du préambule de la revendication 1 est connue par le doucument US-A-3 020 116.

Plus précisément, l'invention a pour objet une antenne à deux réflecteurs, telle que caractérisée par la revendication 1.

Cette disposition, dite centrée, dans laquelle les centres des réflecteurs sont alignés avec le centre de phase de la source sur l'axe de l'antenne, permet une structure particulièrement compacte.

L'invention a également pour objet un procédé de fabrication d'une telle antenne, tel que caractérisé par la revendication 4.

D'autres objets, particularités et résultats de l'invention ressortiront de la description suivante, donnée à titre d'exemple non limitatif et illustrée par les dessins annexés, qui représentent:
- la figure 1, une vue en perspective éclatée d'un mode de réalisation de l'antenne selon l'invention;
- la figure 2, une vue en perspective de ce même mode de réalisation, les différents éléments étant assemblés,
- la figure 3, un schéma explicatif de la structure de la figure 1, vue de côté;
- la figure 4, une vue de dessus de l'antenne de la figure 1 ;
- la figure 5, un exemple de réalisation vu de face de l'antenne de la figure 1.

Sur ces différentes figures, les mêmes références se rapportent aux mêmes éléments.

Sur la figure 1, on a donc représenté un mode de réalisation de l'antenne selon l'invention, vue en perspective éclatée.

Ainsi qu'il est dit plus haut, cette antenne est destinée à recevoir aussi bien qu'à émettre une onde hyperfréquence. Toutefois, son fonctionnement ne sera en général décrit ici que dans le cas de l'émission, afin de simplifier l'exposé:

Sur cette figure, on distingue:
- Une source 4 susceptible d'émettre ou de recevoir une onde hyperfréquence polarisée linéairement et dont le diagramme de rayonnement est sensiblement de révolution. Sur la figure, la polarisation (flèche 42) est parallèle à une direction OX d'un repère orthonormé OXYZ, et la source est représentée à titre d'exemple sous la forme d'un cornet.
- Un premier réflecteur 1, dit réflecteur principal, de forme cylindrique; la courbe directrice du cylindre est une parabole, située dans le plan YOZ, perpendiculaire à la direction précédente (OX); la génératrice du cylindre est parallèle à OX.
- Un deuxième réflecteur 2, dit réflecteur auxiliaire, qui est de forme cylindrique; la courbe directrice du cylindre est une parabole située dans le plan XOY et sa génératrice est perpendiculaire à ce plan, c'est-à-dire parallèle à OZ.
- Des moyens 3 de rotation de la polarisation d'une onde tombant sur le réflecteur principal 1.

Les deux réflecteurs 1 et 2 apparaissent ainsi être chacun cylindro-parabolique, leurs génératrices étant orthogonales. Ils sont placés en vis-à-vis et de telle sorte que la structure admette un plan de symétrie passant par les centres 0₁ et 0₂ des deux réflecteurs et 2, respectivement. La source 4 est centrée, c'est-à-dire qu'elle est placée de sorte que son centre de phase soit situé, de préférence au voisinage de la surface du réflecteur 1, sur l'axe 0102 constituant l'axe de l'antenne.

Le réflecteur auxiliaire 2 est constitué par un substrat diélectrique recouvert de fils conducteurs 21, parallèles à la direction (OX) de la polarisation de l'onde émise par la source 4. Le réflecteur 2, qui est une surface développable, est par exemple réalisé à partir d'une plaque diélectrique plane sur laquelle on dépose des métallisations en forme de bandes rectilignes et parallèles, destinées à constituer les fils 21, selon la technologie utilisée pour la fabrication de circuits imprimés; la plaque est ensuite formée en cylindre parabolique. La fonction des fils 21 est, ainsi qu'il est connu, de réfléchir les ondes électromagnétiques dont la polarisation est parallèle à eux et de transmettre, sans les perturber, les ondes dont la polarisation est perpendiculaire à eux. Il ressort de ce qui précède que le rayonnement émis par la source 4, représenté sur la figure par un faisceau 41, tombe sur le réflecteur auxiliaire 2 (zone hachurée 22) pour y être intégralement réfléchi vers le réflecteur principal 1 (faisceau 24), sa polarisation (parallèle à OX) étant conservée (flèche 23).

Les moyens 3 de rotation de la polarisation de l'onde incidente sur le réflecteur principal 1 sont constitués, ainsi qu'il est connu, par une feuille diélectrique, en forme de cylindre parabolique admettant le même foyer que le réflecteur 1, placée à une distance du réflecteur 1 de l'ordre de ou de multiples impairs de k. À étant la longueur d'onde de l'onde émise par la source 4; la feuille diélectrique porte un ensemble de fils conducteurs 31, parallèles entre eux et faisant un angle de 45° avec la polarisation de l'onde incidente qui est, on le rappelle, parallèle à OX dans cet exemple. Les moyens 3 de rotation de polarisation ayant la même forme que le réflecteur 1, qui est une surface développable, ils peuvent être réalisés comme le réflecteur auxiliaire 2, à partir d'une feuille diélectrique sur laquelle on dépose, à plat, des métallisations formant les fils 31. Toutefois, les fils 31 n'étant pas, comme les fils 21, orthogonaux à la génératrice du cylindre, ils ne sont pas des lignes droites sur la surface développée mais une courbe voisine d'une ligne droite, coupant l'axe OX sous un angle de 45°. Les équations auxquelles obéit cette courbe sont déterminées en considérant que la polarisation de l'onde réfléchie, en direction du réflecteur auxiliaire, par l'ensemble réflecteur principal et moyens de rotation de polarisation, doit être perpendiculaire au plan défini par ce rayon réfléchi et la tangente à la parabole directrice du réflecteur auxiliaire, au point où ce rayon réfléchi tombe sur le réflecteur auxiliaire. En calculant les composantes du champ électrique réfléchi et en écrivant qu'elles doivent satisfaire cette condition, on obtient une première relation. Par ailleurs, en considérant la surface cylindro-parabolique des moyens de rotation de polarisation, on écrit les coordonnées d'un point (M) quelconque en fonction d'une coordonnée (x) prise parallèlement à la génératrice du cylindre parabolique 3 et de l'angle (I) que fait la droite 0₁F avec le plan passant par M et F et normal à la parabole directrice des moyens 3, l'origine des coordonnées étant prise au centre des moyens 3 et F étant le foyer du réflecteur principal 1; on obtient ainsi une deuxième relation qui, rapprochée de la première, donne la relation suivante: où f, et f₂ sont les distances focales respectivement des moyens 3 et du réflecteur auxiliaire. On écrit d'autre part l'abcisse curviligne (S) de la parabole directrice en fonction de I, ce qui donne:

On obtient ainsi un système de deux équations (1) et (2), paramétrées au I, définissant la courbe à laquelle sont parallèles les fils 31.

Le réflecteur principal 1 est constitué par tout moyen connu, tel que structure en nids d'abeille recouverte d'une peau métallisée. Les moyens 3 sont par exemple maintenus sur le réflecteur 1 à l'aide d'entretoises, disposées de préférence de manière irrégulière.

Les moyens 3 ont pour effet, ainsi qu'il est également connu, de faire tourner la polarisation de l'onde incidente de 90°: l'onde reçue (zone 11 sur la figure) par le réflecteur principal 1 muni de ses moyens 3, voit donc sa polarisation tourner pour devenir parallèle à la direction OZ. Elle est réfléchie (faisceau 12) en direction du réflecteur auxiliaire 2, mais sa polarisation (flèche 26) se trouvant alors perpendiculaire aux fils 21 (zone 25), l'onde est intégralement transmise par le réflecteur 2 (zone 27).

On a représenté sur la figure 2 une vue en perspective de l'antenne précédente, les différents éléments constitutifs décrits précédemment étant assemblés.

On retrouve sur cette figure les deux réflecteurs 1 et 2 placés en vis-à-vis, la source 4 placée au voisinage du centre du réflecteur 1 et les moyens de rotation de polarisation 3 placés le long du réflecteur principal 1.

Comme on peut le voir sur la figure 2, le réflecteur auxiliaire 2 peut être prolongé par deux parties latérales 29 et deux parties horizontales 28, l'une inférieure et l'autre supérieure, également visibles sur la figure 1 et venant se placer sur les bords du réflecteur 1 et destinées à former un radôme pour l'antenne afin de protéger celle-ci.

La figure 3 est un schéma illustrant le trajet d'une onde hyperfréquence, le schéma étant fait dans le plan YOZ, c'est-à-dire que l'antenne est vue de côté.

L'onde hyperfréquence est donc émise par la source 4 d'un point P, centre de phase de la source, voisin du centre 0, du réflecteur principal, sous forme d'onde sphérique (représentée par le rayon 41) dont la polarisation (flèche 42) est parallèle à OX. Le point P est choisi comme étant le foyer du réflecteur 2. L'onde 41 se réfléchit (en A) sur le réflecteur auxiliaire 2, en devenant une onde cylindrique, dont l'axe est orthogonal à celui du réflecteur 2. Cette onde cylindrique (représentée par le rayon 24) se réfléchit (en B) sur le réflecteur principal 1, A et B étant tels qu'ils soient alignés avec le foyer F du réflecteur principal 1, ce qui nécessite que P0₂ = 0₂F. En B, il y a rotation de la polarisation de 90°, ce qui est représenté par la flèche 26, et transformation de l'onde cylindrique en onde plane. A partir du point B, l'énergie se propage parallèlement à l'axe DD de l'antenne, passant par les centres O₁, et 0₂ des réflecteurs, et traverse sans perturbation le réflecteur auxiliaire en C.

Il ressort de ce qui précède que l'onde sphérique émise par la source 4 est transformée par les éléments 1, 2 et 3 en une onde plane, émise parallèlement à l'axe de l'antenne. L'ouverture de l'antenne est différente dans les deux plans orthogonaux: égale à H dans un plan et à L dans l'autre; si on choisit H > L, sachant que la largeur d'un faisceau à mi-puissance est inversement proportionnelle à l'ouverture de l'antenne, on voit que la largeur du faisceau dans le plan YOZ, qui peut être le plan site, est inférieure à la largeur de ce faisceau dans le plan orthogonal, qui est alors le plan gisement, le rapport des largeurs pouvant sans difficulté dépasser deux.

Par ailleurs, on a représenté sur la figure 3 l'angle maximum a sous lequel est vu le réflecteur principal 1 du point P. Si on désigne par l'angle maximum sous lequel le réflecteur auxiliaire 2 est vu du point P, on peut écrire que: O₁F.tg α/2 O2P.tg β/2 = H L
où H est la hauteur de l'antenne (ouverture de la parabole directrice du réflecteur principal) et L sa largeur (ouverture de la parabole directrice du réflecteur auxiliaire). Dans le cas, préféré, où a = β ou α≃ β, on voit que les ouvertures des deux réflecteurs sont dans le rapport de leurs distances focales.

Sur la figure 4, on a représenté l'antenne décrite précédemment vue de dessus, c'est-à-dire dans le plan XOY.

On retrouve la source 4, le réflecteur principal 1 dont la trace est une droite, le réflecteur auxiliaire 2 et les moyens de rotation de polarisation 3.

On a représenté en outre l'angle maximum B sous lequel est vu le réflecteur auxiliaire 2 du point P.

La figure 5 est une vue de face de l'antenne décrite précédemment, c'est-à-dire vue dans le plan XOZ, montrant à titre d'exemple la forme que peut prendre l'antenne, à savoir sensiblement une ellipse. Toutefois, d'autres formes sont bien entendu envisageables, telle que rectangle, éventuellement avec coins coupés, etc...

A titre déxemple, l'antenne décrite ci-dessus a été réalisée avec les dimensions suivantes:
-O₁F = 0,8 8 m
- P0₂ = 0,415m
-O₁P = 5cm
- largeur L = 0,85 m
- hauteur H = 2,2 m
- α = 64°
- β = 54°

On a ainsi décrit ci-dessus une antenne à deux réflecteurs et rotation de polarisation, l'un des réflecteurs étant semi-transparent (transparent à une seule direction de polarisation), ce qui permet d'obtenir un système centré, compact. En outre, les réflecteurs cylindro-paraboliques croisés permettent, d'une part, l'obtention de faisceaux de largeurs différentes en site et en gisement sans que cela entraîne les inconvénients connus des sources dont le diagramme de rayonnement n'est pas de révolution et, d'autre part, de faciliter la réalisation technologique de l'antenne, les cylindres paraboliques étant des surfaces développables et les éléments 2 et 3 pouvant alors être fabriqués à plat. Enfin, le réflecteur auxiliaire 2 remplit en outre une fonction de filtrage: il évite en effet la présence de polarisation croisée au voisinage de l'axe de l'antenne.

Une telle antenne est particulièrement adaptée à la poursuite de cibles à basse altitude.

## Revendications

1. Antenne à deux réflecteurs, adaptée pour recevoir une source (4) susceptible d'émettre et/ou de recevoir une onde hyperfréquence polarisée selon une première direction (OX), comportant un premier réflecteur dit réflecteur auxiliaire (2), susceptible de recevoir l'onde précédente pour la réfléchir vers un deuxième réflecteur, dit réflecteur principal (1), et des moyens (3) de rotation de la polarisation de l'onde incidente sur le réflecteur principal (1);
l'antenne étant caractérisée par le fait que:
- le diagramme de rayonnement de la dite source (4) est sensiblement de révolution;
- le réflecteur auxiliaire (2) est de forme cylindrique, la courbe directrice du cylindre étant une parabole située dans un plan parallèle (XOY) à la première direction (OX) et la génératrice du cylindre étant perpendiculaire à cette première direction, ce reflecteur comportant, déposée sur sa surface, une nappe de fils (21) parallèles à la première direction (OX);
- le réflecteur principal (1) est de forme cylindrique, la courbe directrice du cylindre étant une parabole située dans un plan (YOZ) perpendiculaire à la première direction (OX) et sa génératrice étant parallèle à cette première direction;
les deux réflecteurs étant placés en vis-à-vis de sorte que le centre de phase (P) de la source (S) soit au foyer du réflecteur auxiliaire (2), que le foyer (F) du réflecteur principal (1) soit symétrique du centre de phase (P) par rapport au réflecteur auxiliaire (2), et que les centres (0_{1'} 0₂) des réflecteurs soient alignés avec les foyers (P, F) de ces réflecteurs, constituant ainsi l'axe de l'antenne (D, D); l'onde hyperfréquence émise par la source (4) étant ainsi réfléchie une première fois par le réflecteur auxiliaire (2) en direction du réflecteur (1) principal, réfléchie une deuxième fois par le réflecteur principal en direction du réflecteur auxiliaire, en même temps que sa polarisation subit une rotation, l'onde émergente etant alors transmise par le réflecteur auxiliaire.

2. Antenne selon la revendication 1, caractérisé par le fait que les moyens de rotation de la polarisation (3) comportent une feuille diélectrique sensiblement de même forme et de même foyer que le réflecteur principal, placée à une distance de l'ordre du quart de la longueur d'onde incidente, ou d'un multiple impair de celui-ci, la feuille diélectrique portant un ensemble de fils conducteurs (31) parallèles entre eux et faisant un angle de 45° avec la polarisation de l'onde incidente.

3. Antenne selon l'une des revendications précédentes, caractérisée par le fait que le centre de phase (P) de la source (4) est placé à proximité du centre (Oᵢ) du réflecteur principal (1).

4. Procédé de fabrication du réflecteur auxiliaire de l'antenne selon l'une des revendications précédentes, caractérisé par le fait qu'il comporte les étapes suivantes:
- dépôt de bandes métalliques rectilignes et parallèles sur une plaque diélectrique plane, ces métallisations formant les dits fils conducteurs (21);
- mise de la plaque en forme de cylindre parabolique.

## Revendications

5. Procédé de fabrication des moyens de rotation de polarisation de l'antenne selon l'une des revendications à 3, caractérisé par le fait qu'il comporte les étapes suivantes:
- dépôt sur une feuille diélectrique plane de bandes métalliques parallèles, ces métallisations formant les fils conducteurs (31);
- mise de la feuille en forme de cylindre parabolique.

6. Procédé selon la revendication 5, caractérisé par le fait que les bandes métalliques sont déposées parallèlement à une courbe obéissant aux équations suivantes: où:
- f" est la distance focale des moyens de rotation de polarisation;
- f₂ est la distance focale du réflecteur auxilaire;
- 1 est l'angle que fait la droite joignant le centre des moyens précédents au foyer (F) de ces moyens, avec la droite joignant ce foyer à un point quelconque de la parabole directrice de ces moyens passant par son centre;
- S est l'abscisse curviligne de la parabole directrice;
- x est la coordonnée parallèle aux génératrices des dits moyens, l'origine des coordonnées S et x étant prise au centre des dits moyens.

## Patentansprüche

1. Antenne mit zwei Reflektoren zur Aufnahme einer Quelle (4), welche eine in einer ersten Richtung (OX) polarisierte Mikrowelle abstrahlen und/oder empfangen kann, mit einem ersten Reflektor, Hilfsreflektor (2) genannt, welcher die Welle empfangen und in Richtung auf einen zweiten Reflektor, Hauptreflektor (1) genannt, reflektieren kann, und mit Mitteln (3) zur Drehung der Polarisation der einfallenden Welle auf dem Hauptreflektor (1),
dadurch gekennzeichnet, daß
- das Strahlungsdiagramm der Quelle (4) im wesentlichen drehsymmetrisch ist,
- der Hilfsreflektor (2) zylindrisch geformt ist, wobei die Leitkurve des Zylinders eine Parabel ist, welche in einer zur ersten Richtung (OX) parallelen Ebene (XOY) liegt, während die Mantellinie des Zylinders senkrecht auf dieser ersten Richtung steht, und dieser Reflektor auf seiner Oberfläche eine Schicht von parallel zur ersten Richtung (OX) verlaufenden Drähten (21) aufweist,
- der Hauptreflektor (1) zylindrisch geformt ist, wobei die Leitkurve des Zylinders eine Parabel ist, welche in einer zur ersten Richtung (OX) senkrechten Ebene (YOZ) liegt, während seine Mantellinie parallel zu dieser ersten Richtung verläuft, wobei die beiden Reflektoren einander gegenüberstehen, derart, daß sich das Phasenzentrum (P) der Quelle (S) im Brennpunkt des Hilfsreflektors (2) befindet, der Brennpunkt (F) des Hauptreflektors (1) symmetrisch zum Phasenzentrum (P) in Bezug auf den Hilfsreflektor (2) liegt und die Mittelpunkte (0₁, O2) der Reflektoren mit den Brennpunkten (P, F) dieser Reflektoren fluchten und so die Antennenachse (D, D) bilden, wodurch die von der Quelle (4) abgestrahlte Mikrowelle ein erstes Mal durch den Hilfsreflektor (2) in Richtung auf den Hauptreflektor (1) und ein zweites Mal durch den Hauptreflektor in Richtung auf den Hilfsreflektor reflektiert wird und ihre Polarisation dabei eine Drehung erfährt, so daß die austretende Welle durch den Hilfsreflektor ausgesendet wird.

2. Antenne nach Anspruch 1, dadurch gekennzeichnet, daß die Mittel (3) zur Drehung der Polarisation eine dielektrische Folie von im wesentlichen der gleichen Form und mit dem gleichen Brennpunkt wie der Hauptreflektor enthalten, welche im Abstand von etwa einer Viertelwellenlänge der einfallenden Welle oder einem ungeradzahligen Vielfachen derselben angebracht ist, und die dielektrische Folie eine Gruppe von untereinander parallelen leitenden Drähten (31) aufweist, die zur Polarisation der einfallenden Welle einen Winkel von 45° einschließen.

3. Antenne nach einem der vorhergehenden Ansprüche, dadurch gekennzeichnet, daß das Phasenzentrum (P) der Quelle (4) in der Nähe des Mittelpunkts (0₁,) des Hauptreflektors (1) angeordnet ist.

4. Verfahren zur Herstellung eines Hilfsreflektors der Antenne nach einem der vorhergehenden Ansprüche, dadurch gekennzeichnet, daß es die folgenden Stufen umfaßt:
- Aufbringen von geradlinigen, parallelen Metallstreifen auf eine ebene dielektrische Platte, wobei diese Metallstreifen die Leiterdrähte (21) bilden,
- Umformen der Platte in die parabolische Zylinderform.

5. Verfahren zur Herstellung der Mittel zur Drehung der Antennenpolarisation nach einem der Ansprüche 1 bis 3, dadurch gekennzeichnet, daß es die folgenden Stufen aufweist:
- Aufbringen von parallelen Metallstreifen auf eine ebene dielektrische Folie, wobei diese Metallstreifen die Leiterdrähte (31) bilden,
- Überführen der Schicht in die parabolzylindrische Form.

6. Verfahren nach Anspruch 5, dadurch gekennzeichnet, daß die Metallstreifen parallel zu einer Kurve aufgebracht, die die folgenden Gleichungen erfüllt:
worin bedeutet:
- f, den Brennpunktabstand der Mittel zur Drehung der Polarisation,
- f₂ den Brennpunktabstand des Hilfsreflektors,
- I den Winkel, den die zwischen dem Mittelpunkt dieser Mittel und dem Brennpunkt (F) dieser Mittel verlaufende Gerade mit der Geraden einschließt, die diesen Brennpunkt mit einem beliebigen Punkt auf der durch ihre Mitte verlaufenden Leitparabel verbindet,
- S die gekrümmte Abszisse der Leitparabel,
- x die parallel zu den Mantellinien der Mittel verlaufende Koordinate, wobei der Ursprung der Koordinaten S und x im Mittelpunkt dieser Mittel liegt.

## Claims

1. An antenna fitted with two reflectors adapted to accomodate a source (4) able to transmit and/or to receive a microwave polarized along a first direction (OX), and comprising a first reflector, called auxiliary reflector (2), intended to receive said wave for reflecting it towards a second reflector, called main reflector (1), and means (3) for rotating the polarization of the incident wave on the main reflector (1), characterized in that:
- the radiation diagram of the source (4) is sensibly symmetrical of revolution,
- the auxiliary reflector (2) has a cylindrical shape, with the directrix of the cylinder being a parabola situated in a plane (XOY) parallel to a first direction (OX) and the generatrix of the cylinder being perpendicular to said first direction, the reflector comprising a sheet of wires (21) deposited onto its surface, with the wires being parallel to the first direction (OX),
- the main reflector (1) has a cylindrical shape, with the directrix of the cylinder being a parabola situated in a plane (YOZ) perpendicular to the first direction (OX) and its generatrix being parallel to said first direction, both reflectors being disposed face-to-face such, that the phase centre (P) of the source (S) coincides with the focus of the auxiliary reflector (2), that the focus (F) of the main reflector (1) is symmetrical to the phase centre (P) relative to the auxiliary reflector (2), and that the centres (0₁, 0₂) of the reflectors are aligned to the focusses (P, F) of these reflectors, thus defining the axis (D, D) of the antenna,
whereupon the microwave transmitted by the source (4) is reflected for a first time by the auxiliary reflector (2) towards the main reflector (1), for a second time by the main reflector towards the auxiliary reflector, while at the same time its polarization is rotated, the emerging wave being then transmitted by the auxiliary reflector.

2. An antenna according to claim 1, characterized in that the means (3) for rotating the polarization comprise a dielectric sheet having sensibly the same form and the same focus as has the main reflector, which sheet is placed at a distance of one quarter of length of the incident wave, or an odd multiple thereof, the dielectric sheet carrying a set of conducting wires (31) extending in parallel to one another and including an angle of 45° with the polarization of the incident wave.

3. An antenna according to one of the preceding claims, characterized in that the phase centre (P) of the source (4) is placed near the centre (0_{1'}) of the main reflector (1).

4. A process for the manufacture of the auxiliary reflector of the antenna according to one of the preceding claims, characterized in that it comprises the following steps:
- depositing rectilinear and parallel metal stripes on a flat dielectric board, these metallizations constituting said conducting wires (21 ).
- giving the shape of a parabolic cylinder to the board.

5. A process for the manufacture of the means for rotating the polarization of the antenna, according to one of claims 1 to 3, characterized in that it comprises the following steps:
- depositing parallel metal stripes on a flat dielectric sheet, these metallizations constituting the conducting wires (31),
- giving the shape of a parabolic cylinder to the sheet.

6. A process according to claim 5, characterized in that the metal stripes are deposited in parallel to a curve obeying to the following equations:
wherein:
- f, is the focal distance of the means for rotating the polarization,
- f₂ is the focal distance of the auxiliary reflector,
- I is the angle included between the straight line interconnecting the centre of said means with the focus (F) of these means, and the straight line interconnecting this focus with any point of the parabola directrix of these means passing through its centre,
- S is the curved abscissa of the parabolic directrix,
- x is the coordinate parallel to the genetratrices of said means, with the coordinates S and x starting in the centre point of said means.
